# EUROPÄISCHE PATENTSCHRIFT

(11) **EP 0 422 568 B1**
(45) Veröffentlichungstag und Bekanntmachung des Hinweises auf die Patenterteilung: **14.06.1995**
(21) Anmeldenummer: 90119274.0
(22) Anmeldetag: 08.10.1990
(51) Int. Cl.: H01R 25/16, H01R 25/14

(54) **Stromschiene zum elektrischen Kontaktieren von Geräten**
Rails for the electrical connection of apparatus
Rails pour le contact électrique d'appareils

(30) Priorität: 09.10.1989 DE 3933703
(43) Veröffentlichungstag der Anmeldung: 17.04.1991
(73) Patentinhaber: PEPPERL + FUCHS GMBH, D-68307 Mannheim (DE)
(72) Erfinder: Bihl Dieter, Dipl. Ing., D-6840 Lampertheim (DE); Berg Eckhard, Dipl. Ing., D-6915 Dossenheim (DE); Hoffmeister Harald, D-6143 Lorsch (DE)
(74) Vertreter: Mierswa, Klaus, Dipl.-Ing.

(56) Entgegenhaltungen:
- DE-A- 2 705 283
- GB-A- 2 166 914
- US-A- 3 308 416

## Beschreibung

### Technisches Gebiet:

Die Erfindung betrifft eine Stromschiene zum elektrischen Kontaktieren von Geräten, bestehend aus einem flächig-länglichen elektrisch isolierenden Kunststoffprofil, in welchem Stromleiter eingebettet sind.

### Stand der Technik:

In der Anwendung von Niederspannungs-Schaltgeräten, beispielsweise von Schaltgeräten für die Signalverarbeitung von induktiven Näherungsschaltern in Maschinensteuerungen, ist es notwendig, derartige Geräte nebeneinander anzuordnen und zu befestigen, was gewöhnlich mittels Tragschienen, vorzugsweise Hutschienen, geschieht, wobei die Geräte Schnappbefestigungen zum Aufschnappen auf die Tragschiene aufweisen. Die Geräte müssen einzeln mit Energie versorgt werden, gleichzeitig müssen Signalleitungen zu den Geräten geführt und von denselben weggeführt werden, weshalb die hierfür notwendige Verdrahtung erheblich ist. Bei Reparaturen muß die Verdrahtung gelöst und das Gerät abgezogen werden; nach dem Aufstecken eines neuen Gerätes muß die Verdrahtung wieder angelegt werden, was einen erheblichen manuellen Arbeitsaufwand mit entsprechenden Fehlermöglichkeiten beim Anschließen bedeutet.

Stromschienen zum elektrischen Kontaktieren von Geräten durch Steckmontage, bestehend aus flächig-länglichen und elektrisch isolierenden Kunststoffprofilen, in welche elektrische Stromleiter eingebettet oder innerhalb der Profile abgedeckt sind, sind bekannt. Durch die Literaturstelle "Fast wie ein Spielzeug", elektrische energietechnik, 32. Jahrgang 1987, Nr.

5 Seiten 54-56, ist ein Stecksockelsystem bekannnt geworden, bestehend aus einer Tragschiene, die offene, elektrische, starre Stromschienen aufweist, auf die beliebige Schalter aufgesteckt werden können, die mit Kontaktgliedern auf den Stromschienen kontaktieren. Ebenso ist es bekannt, die Stromleiter innerhalb derartiger Kunststoffprofile an beliebigen Orten, bezogen auf die Länge der Stromschiene, anzuzapfen durch örtliche Freilegung der strom- oder spannungsführenden Leitungen innerhalb der Stromschiene; offene Leiterstellen werden mit aufsteckbaren Plättchen aus Kunststoff abgedeckt.

Durch die DE-A1-37 32 650 ist eine Busmehrfachleitung und Kontakteinrichtung bekannt geworden, die eine im Querschnitt hutschienenartige Installationsschiene aufweist, in der Busleiter nebeneinander isoliert angeordnet sind. Zur Isolation sind Isolationsleisten mit Befestigungsrändern auf dem Rand der Installationsschiene zu befestigen. Die Isolationsleisten sind für Kontaktbereiche mit Druckgriffen über zu kontaktierenden Busleitern versehen, durch die federnde Kontaktelemente zu den Busleitern greifen können. Kontakteinrichtungen und entsprechende Installationsgeräte, wie Leitungsschutzschalter oder Informationseinrichtungen, können darauf befestigt und zugleich angeschlossen werden.

Durch die DE-AS 27 05 283 ist eine Stromsteckschiene mit einer Anzahl Steckkörper-Nutprofilen mit Steckerstiftöffnungen und Erdungskontakten für zweipolige Schutzkontaktstecker bekannt geworden, mit einem starren Isolierkörper, in dem parallel zur Längsachse Kontaktschienen verlaufen, die an eine Stromeinspeisung anschließbar und innerhalb des Isolierkörpers in Nuten geführt im Bereich der Steckerstiftöffnungen bogenförmig ausgebildet sind. Jeder Steckerstiftöffnung ist ein Kontaktschienenpaar zugeordnet, wobei die Schienen in Nuten innerhalb der Seitenwände eingelegt sind; des weiteren ist im Isolierkörper in einer zwischen den Kontaktschienenpaaren befindlichen mittleren Nut wenigstens eine Erdungsschiene angeordnet. Diese bekannten Stromschienen sind nicht dazu geeignet, neben Spannungsversorgung und gegebenenfalls Erdung als zusätzliche Sgnalleitungen verwendet zu werden.

Durch die US-A-3 308 416 ist eine Kontaktleiste zur Kontaktgabe mit einem zwei Stifte aufweisen Stecker bekannt geworden bestehend aus einer länglichen dielektrischen Deckplatte, die in einem U-förmigen, äußeren Profil gehaltert ist, innerhalb desselben ein weiteres U-förmiges, inneres dielektrisches Kunststoffprofil mit einem parallel zu den U-Schenkeln verlaufenden Mittelsteg von innen auf die Deckplatte aufgesetzt und mit dieser verrastet ist. Der Mittelsteg teilt das Kunststoffprofil längs in zwei Kammern, in denen jeweils eine gekrümmte, metallische Blattfeder der Länge des Profils angeordnet ist, wobei die obere Längskante der Blattfedern innerhalb der Deckplatte befestigt ist und die zum Boden des Kunststoffprofils gerichtete Längskante jeweils an der äußeren Wandung der U-Schenkel des Kunststoffprofils anliegen. Innerhalb der Deckplatte sind im Bereich oberhalb der Blattfedern zwei parallele, längs der Längsachse der Kontaktleiste verlaufende Nuten angeordnet, von denen in Abständen Löcher durch die Deckplatte in das Innere der beiden Kammern des Kunststoffprofils durchgehen, durch die hindurch die Stifte des Steckers zur Kontaktierung mit den Blattfedern steckbar sind. Dadurch liegen die Spannung führenden Blattfedern nur durch die Löcher zugänglich nach außen hin abgekapselt.

### Technische Aufgabe:

Der Erfindung liegt die Aufgabe zugrunde, eine Stromschiene zum elektrischen Kontaktieren von Geräten zu schaffen, mit der Geräte, insbesondere Niederspannungs-Schaltgeräte in industrieller Anwendung, einerseits mit Energie versorgt und andererseits ein oder mehrere verschiedene Signale zu- oder abgeführt werden sollen, ohne daß hierzu eine eigene bzw. separate Verdrahtung am betreffenden Gerät anfällt; insbesondere soll die Stromschiene innerhalb von bekannten Tragschienen zur Schnappbefestigung von Geräten anwendbar sein.

### Darstellung der Erfindung und deren Vorteile:

Diese Aufgabe wird gelöst durch eine Stromschiene zum elektrischen Kontaktieren von Geräten, insbesondere Niederspannungs-Schaltgeräte, bestehend aus einem flächig-länglichen elektrisch-isolierenden Kunststoffprofil, in welches in Längsrichtung elektrisch leitende Stromleiter eingebettet sind, wobei die Geräte elektrische Kontaktglieder aufweisen, die beim Aufsetzen auf die Stromschiene mit den Stromleitern kontaktieren; erfindungsgemäß sind die Stromleiter starr und vom Kunststoffmaterial vollständig umschlossen in das Kunststoffprofil eingebettet, welches über seine Breite innerhalb seiner Oberseite in Abständen zueinander quer zur Längsachse der Stromschiene und den Stromleitern verlaufende nutförmige Ausnehmungen besitzt, die über die Breite der Ausnehmung jeweils die Stromleiter freilegen, die einen runden oder rechteckigen Querschnitt aufweisen, so daß die beim Aufsetzen des Gerätes mit den in Deckung zu den Stromleitern angeordneten elektrischen Kontaktgliedern kontaktieren.

Vorteilhaft sind fünf Stromleiter innerhalb des Kunststoffprofils inkorpiert, von denen drei Leiter, die vorzugsweise Signalleiter sind, auf der einen Hälfte und zwei Leiter, die vorzugsweise der Stromversorgung der Geräte dienen, auf der anderen Hälfte des Kunststoffprofils angeordnet sind. Die nutförmigen Ausnehmungen innerhalb der Oberseite des Kunststoffprofils können in äquidistanten Abständen und/oder gruppenweise angeordnet sein. Vorteilhaft weisen die Stromleiter bei rechteckigem Querschnitt abgerundete Ecken auf, die querschnittsmäßig aufrechtstehend innerhalb des Kunststoffprofils angeordnet sind. Weitere Ausgestaltungen der Erfindung sind in den übrigen Unteransprüchen gekennzeichnet.

Die erfindungsgemäße Stromschiene besitzt den hervorstechenden Vorteil, daß mit dieser bei entsprechender Ausgestaltung der Geräte, die insbesondere industrielle Niederspannungs-Schaltgeräte sein können, aneinandergereiht werden können, ohne daß von Gerät zu Gerät separate Versorgungs- oder Signalleitungen geführt oder gelegt werden müssen, so daß jegliche Verdrahtung eines Gerätes zu einem benachbarten Gerät entfallen kann. In erfindungsgemäßer Ausgestaltung können die einzelnen Geräte sowohl für die Energieversorgung, als auch für eine oder mehrere Signalleitungen zur Signalverarbeitung auf entsprechende Stromprofile der Stromschiene aufgesteckt werden, die zur Energieversorgung und zur Signalleitung dienen. In vorteilhafter Weise sind die Stromschiene und/oder die in ihr inkorporierten Stromleiter starr, so daß ein vielfaches Aufsetzen und Abziehen der Schaltgeräte ohne Verziehen der Stromleiter gewährleistet ist. Ein weiterer Vorteil der erfindungsgemäßen Stromschiene besteht darin, daß nunmehr die Schaltgeräte direkt aneinandergereiht werden können, weil ein Platzbedarf über die Breite der einzelnen Geräte hinaus bei früherer Verdrahtung gemäß dem Stand der Technik nicht mehr gegeben ist.

Weitere Vorteile entfaltet die Erfindung im Zusammenhang mit bekannten Tragschienen zur Schnappbefestigung von Geräten, beispielsweise mit Hutschiene gemäß der DIN EN 50 022. Erfindungsgemäß ist die Stromschiene in ihren Abmessungen so gehalten, daß sie in die Vertiefung der Hutschiene einlegbar ist, so daß bei Verwendung von Geräten mit Schnappbefestigungen für Hutschienen in vorteilhafter Weise gleichzeitig sowohl eine Halterung derartiger Geräte, als auch eine Energie und Signalversorgung derselben möglich ist. Somit kann die erfindungsgemäße Stromschiene als Signalbus und/oder zur Energieversorgung bevorzugt in Hutschienen zur Anwendung gelangen, einschließlich Erdungs oder Nulleitern.

Kurzbeschreibung der Zeichnung, in der zeigen:
- Figur 1: eine Draufsicht auf eine Stromschiene gemäß der Erfindung
- Figur 2: eine Ansicht in Richtung U der Figur 1
- Figur 3: eine Ansicht der Unterseite der Stromschiene der Figur 1
- Figur 4: eine Ansicht des Schnittes längs der Schnittlinie A-A in Figur 1
- Figur 5: eine Ansicht des Schnittes längs der Schnittlinie B-B in Figur 1
- Figur 6: eine Ansicht des Schnittes längs der Schnittlinie C-C in Figur 1
- Figur 7: einen vergrößerten Ausschnitt gemäß "Z" in Figur 1
- Figur 8: einen vergrößerten Ausschnitt gemäß "Y" in Figur 1
- Figur 9: eine Draufsicht auf ein Stromleiter mit rechteckförmigem Querschnitt zur Darstellung von Sicken des Stromleiters
- Figur 10: eine Ansicht der Unterseite eines Verbindungsstückes zur Verbindung zweier aneinanderstoßender Stromschienen
- Figur 11: eine um 90 Grad geklappte Ansicht der Figur 10
- Figur 12: einen Teilausschnitt längs der Schnittlinie A-B in Figur 10
- Figur 13: einen Querschnitt durch eine Hutschiene, in die eine erfindungsgemäße Stromschiene eingelegt ist und auf die und gleichzeitig auf die Hutschiene ein Gerät, beispielsweise ein Steuergerät, aufgeschnappt ist, wobei die Schnittlinie längs der Schnittlinie B-B in Figur 1 verläuft.

### Wege zur Ausführung der Erfindung:

Eine Stromschiene 1 gemäß der Figur 1 besteht aus einem flächiglänglichen Kunststoffprofil 2 aus elektrisch isolierendem Material, wobei in Längsrichtung der Stromschiene 1 und längs der Längsachse 30 derselben parallel zueinander verlaufende Stromleiter 5,6,7,8,9 eingebettet sind, die vom Kunststoffmaterial des Kunststoffprofils 2 vollständig umschlossen und die vorzugsweise metallisch sind.

Das Kunststoffprofil 2 weist, ausgehend von einer Hauptoberfläche und vorzugsweise in äquidistanten Abständen, über seine Breite und quer zur Längsachse 30 verlaufende, nutförmige Ausnehmungen 3 auf, in denen die Stromleiter 5,6,7,8,9 über die Breite der Ausnehmung 3 wenigstens teilweise freigelegt sind, so daß die freigelegten Teile der Stromleiter von oben des Kunststoffprofils her zugänglich sind. Vorzugsweise sind flächige Bereiche des Kunststoffprofils 2 zwischen je zwei benachbarten nutförmigen Ausnehmungen 3 flächig-vertieft ausgebildet, wobei die dadurch entstehenden Vertiefungen 4 jeweils zu den nutförmigen Ausnehmungen 3 hin Stege 10,10′ belassen, so daß jeweils zwei Stege 10,10′ eine jede nutförmige Ausnehmung 3 über deren gesamte Länge begrenzen. Die Stege 10,10′, die vorzugsweise planparallel zueinander gerichtet sind, können längs ihrer Ausdehnung bezüglich ihrer oberen Stirnflächen einander zugeneigte Abschrägungen 23, 23′ aufweisen, was in Figur 2 dargestellt ist. Diese Abschrägungen 23,23′, die jeweils zur nutförmigen Ausnehmung 3 hin abwärts geneigt sind, dienen zur erleichterten Einführung eines Sockels 48 eines Gerätes 47 (Figur 13), was nachstehend zur Figur 13 erläutert ist.

Des weiteren kann die Stromschiene 1 innerhalb der flächigen Vertiefungen 4 oder in jeder zweiten derselben oder beliebig Durchgangslöcher 11 aufweisen, die der Befestigung der Stromschiene 1 auf einem Untergrund dienen, beispielsweise durch die Befestigungsschlitze einer Tragschiene hindurch. Seitlich an einer der Längskanten kann die Stromschiene 1 Noppen 12 aufweisen, die zur Abstandshalterung oder als Anschlagkante dienen. Innerhalb der nutförmigen Ausnehmungen 3 können sich des weiteren zwei Löcher 24, 24′ befinden, die Durchgangslöcher oder Sacklöcher sind und die symmetrisch zur Längsachse 30 liegen.

In den Endbereichen 13,13′ der Stromschiene 1 sind die Enden der Stromleiter 5,6,7,8,9 vorzugsweise beidendig entsprechend wie in den nutförmigen Aus nehmungen 3 freigelegt, wobei zwischen den Stromleitern Stege 14, 14′,14˝, 15, 21,25,27,28 in integraler Verbindung mit dem Kunststoffprofil 2 verbleiben, was genauer aus Figur 6 zu entnehmen ist. Die freiliegenden Enden der Stromleiter sind gegenüber der Länge des Kunststoffprofils 2 zurückgesetzt, wobei zur elektrischen Isolierung und als Berührungsschutz die Stege 14,14′,14˝,15,21,25, 27,28 in ihrer Höhe die freiliegenden Enden der Stromleiter überragen gemäß des gemeinsamen Niveaus mit der Oberfläche des Kunststoffprofils 2. Dadurch werden zwischen den einzelnen Enden der Stromleiter 5,6,7,8,9 nutenartige Ausnehmungen 16,17,17′,18,19,26,29 gebildet, die nach oben und seitlich zu den stirnseitigen Enden 13,13′ der Stromschiene 1 hin offen sind, was den Figuren 1 und 6 zu entnehmen ist.

Diese Endbereiche 13,13′ der Stromschiene 1 dienen zum kontaktierenden Verbinden zweier benachbarter und gleichgestalteter Stromschienen, falls eine einzige Stromschiene in ihrer Länge für die Bestückung mit Geräten nicht ausreichend ist.

Ein derartiges Verbindungsstück 32 ist in den Figuren 10 und 11 gezeigt, wobei das Verbindungsstück 32 prinzipiell kongruent zu den Endbereichen 13,13′ der Stromschiene 1 ausgebildet ist. Das Verbindungsstück 32 ist flächig gestaltet und besitzt zur elektrischen Isolierung und als Berührungsschutz an seinen Enden Stege 33,34, die rechtwinklig zur Hauptoberfläche des Verbindungsstücks 32 gerichtet sind. Gemäß den Figuren 10 und 11 weist das Verbindungsstück 32 entsprechend der Anzahl der Stromleiter eine gleiche Anzahl von Kontaktgliedern auf, die in dem gezeigten Beispiel längliche, U-förmig geformte Schienen 41,42,43,44,45 sind, deren Schenkel beim Aufdrücken des Verbindungsstückes 22 auf die zwei sich gegenüberstehenden Enden zweier Stromschienen die jeweiligen Enden zu kontaktieren imstande sind. Zur sicheren Halterung des Verbindungsstücks 32 auf den beiden Stromschienen und zur Fixierung derselben untereinander weist das Verbindungsstück 32 zwei Stege 35,35′ auf, die in die entsprechend geformten Ausnehmungen 18,19 der Endbereiche 13,13′ des Kunststoffprofils 2 eingreifen; die Stege 35,35′ des Verbindungsstücks 32 verlaufen symmetrisch zur Längsachse 30 des Kunststoffprofils 2 längs und parallel zueinander.

Der mittlere Steg 21 der Endbereiche 13,13′ des Kunststoffprofils 2 kann Nuten 20,20′ aufweisen, was in der Einzellheit "Y" der Figur 8 gezeigt ist.

In diese Nuten 20,20′der Stege 21,21′ können entsprechend geformte Vorsprünge 39,39′,40,40′ eingreifen, die einander zugewandt an den einander zugewandten Innenseiten der Stege 35,35′ angeordnet sind und in den zwischen den Stegen 35,35′ gebildeten Kanal 36 vorspringen. Beim Aufdrücken eines Verbindungsstücks 32 auf zwei benachbarte Enden zweier Stromschienen greifen die Vorsprünge 39,39′,40,40′ in die Nuten 20,20′ der Stege 21,21′ ein, so daß eine gegenseitige Längsverschiebung der gleichzeitig gehalterten Stromschienen nicht mehr möglich ist.

Figur 12 zeigt die Ausgestaltung eines der Vorsprünge 39 an der Innenwandung des Steges 35 des Verbindungsstücks 32, wobei zur besseren Führung der Vorsprünge 39,39′,40,40′ dieselben auf ihrer Oberseite hin zu den sich gegenüberstehenden seitlichen Begrenzungswandungen der Nuten 20,20′ abgeschrägt sind.

Die Figuren 4,5,6 zeigen verschiedene Querschnitte gemäß den Schnittlinien A-A, B-B und C-C in Figur 1, die Figur 7 zeigt in Vergrößerung die Ausgestaltung gemäß der Ziffer "Z" in Figur 1. Gemeinsam ist den Figuren 4,5,6 zu entnehmen, daß zwei Stromleiter, nämlich die Stromleiter 5 und 6, in der einen Hälfte und die übrigen Stromleiter 7,8,9 in der anderen Hälft, des Kunststoffprofils 2, bezogen auf die Längsachse 30, angeordnet sind. Vorzugsweise dienen die Stromleiter 5,6 der Stromversorgung von Geräten 47 (Figur 13), wohingegen die Stromleiter 7,8,9 beispielsweise als Signalleitungen oder als Steuerleitungen dienen können. Dem Schnitt B-B in Figur 5 ist zu entnehmen, daß die Stromleiter 5,6,7,8,9 in den nutförmigen Ausnehmungen 3 teilweise freigelegt sind, um innerhalb dieser nutförmigen Ausnehmungen 3 eine Kontaktierung von Geräten 47 zu ermöglichen. Ebenso ist aus den Figuren 1 und 5 ersichtlich, daß innerhalb der nutförmigen Ausnehmung 3 zwei Durchgangslöcher 24,24′ angeordnet sind, die symmetrisch zur Längsachse 30 liegen. Diese Durchgangslöcher 24,24′ dienen zum Einstecken von an den Geräten 47 (Figur 13) angeordneten Führungsstiften 58.

Die abweichende Lage des Stromleiters 6 in Figur 4 (Schnitt A-A) bezüglich der Lagen dieses Stromleiters 6 in den Figuren 5 und 6 kommt dadurch zustande, daß der Stromleiter 6 in Figur 4 durch eine Sicke 31 geschnitten ist, da der Stromleiter 6 dem Durchgangsloch 11 ausweichend innerhalb des Kunststoffprofils geführt ist.

Die Stifte 58 können auch zur Codierung dienen, so daß eine Verwechslung von Geräten unterschiedlicher Spannungsversorgung nicht gegeben ist. In diesem Fall können die Löcher 24, 24′ mit Codierstiften 58 bestückt sein, die in entsprechende Löcher innerhalb der Unterseite der Geräte eingreifen. Oder der Querschnitt der Löcher 24, 24′ ist dem Querschnitt des Codierstiftes 58 angepaßt, der fest angeordnet aus der Unterseite des Gerätes herausragt.

Der Figur 6 ist des weiteren zu entnehmen, daß die endseitig in den Endbereichen 13,13′ des Kunststoffprofils 2 integral mit denselben ausgebildeten Stege 14,14′,14˝,15, 21, 25, 27, 28 die Enden der Stromleiter 5,6,7,8,9 höhen- und längenmäßig überragen. In den dadurch gebildeten Ausnehmungen 16,17,17′ und 26,29′ sind die Enden der Stromleiter 7,8,9 bzw. 6,5 mittig verlaufend angeordnet. Des weiteren ist der Figur 6 zu entnehmen, daß der mittlere Steg 21 symmetrisch zur Längsachse 30 ausgestaltet ist, wobei dessen obere Kanten Abschrägungen 22,22′ aufweisen, die jeweils hin zu den Aussparungen 18,19 über die Länge des mittleren Steges 21 abfallen. Die Abschrägungen 22,22′ dienen als Einführhilfen beim Aufdrücken des Verbindungsstücks 32 auf zwei aneinanderstoßende Enden zweier Stromschienen 1.

Figur 13 zeigt eine vorzugsweise Anwendung einer Stromschiene 1 im Verbund mit einer Tragschiene 46 zur Schnapphalterung von industriellen Niederspannungs-Schaltgeräten, wobei ein Gerät 47, die Stromschiene und die Tragschiene im Querschnitt dargestellt sind. Eine derartige Tragschiene 46 ist vorzugsweise eine Hutschiene gemäß der DINEN 50022 und besitzt eine längsverlaufende Vertiefung 57 rechteckigen Querschnitts sowie längs der Vertiefung 57 verlaufende Ränder 55,55′ zur Schnapphalterung von Geräten 47.

Eine Stromschiene 1 ist in die Vertiefung 57 der Hutschiene 46 eingelegt, wobei die Höhe der Stromschiene 1 dergestalt ist, daß die Oberfläche der Stromschiene 1 entweder mit der Oberseite der Ränder 55,55′ der Hutschiene 46 abschließt oder die Oberseite der Stromschiene 1 etwas darunterliegt. Wie aus Figur 13 ersichtlich, dienen die Noppen 12 an einer der langschmalen Seitenflächen der Stromschiene 1 zur definierten Abstandshalterung derselben innerhalb der Hutschiene 46. Ein Gerät 47 weist an seinen Schmalseiten in deren unteren Bereich Schnappeinrichtungen 56,56′ auf, die beim Aufsetzen des Gerätes 47 die Ränder 55, 55′der Hutschiene 46 untergreifen. In Anpassung eines Gerätes 47 zur erfindungsgemäßen Stromschiene 1 weist das Gerät 47 auf seiner der Strom schiene 1 zugewandten Unterseite einen Sockel 48 auf, der die Abmessungen der nutförmigen Aussparung 3, jedoch vorzugsweise eine geringere Tiefe besitzt, so daß der Sockel 48 in die nutförmige Ausnehmung in Richtung der freistehenden Stromleiter 5,6,7,8,9 einführbar ist. Deckungsgleich im Bereich der genannten Stromleiter weist der Sockel 48 längs zu den Stromleitern verlaufende Aussparungen auf, in die Kontaktglieder zur elektrischen Kontaktgabe mit den Stromleitern angeordnet sind. Die Kontaktglieder können, wie im gezeigten Beispiel der Figur 13, Kontaktzungen 49, 50, 51, 52, 53 sein, die an ihren unteren Enden zum Aufschieben der Kontaktzungen auf die Stromleiter U-förmig gestaltet sind. Zur verbesserten Führung beim Aufsetzen der Geräte 47 können dieselben innerhalb des Sockels 48 Führungsstifte 58 aufweisen, die in die Löcher 24,24′ innerhalb der nutförmigen Ausnehmung 3 hineinragen, was der Figur 13 zu entnehmen ist, in der nur ein Führungsstift 58 gezeigt ist.

### Gewerbliche Verwertbarkeit:

Die Tragschiene zusammen mit der Stromschiene, dem Verbindungsstück zweier Stromschienen und Geräte, die entsprechend auf der Unterseite zur Schnappbefestigung auf der Tragschiene angepaßt sind, bilden dergestalt ein System zur gleichzeitigen Befestigung, Stromversorgung und Signalleitung. Der Gegenstand der Erfindung kann überall dort eingesetzt werden, wo Schaltgeräte auf Tragschienen, insbesondere Niederspannungsschaltgeräte auf Hutschienen, benötigt werden und befestigt werden sollen, die gleichzeitig mit elektrischer Energie zu versorgen und insbesondere mit einer oder mehreren Signalleitungen zu versehen sind. Eine Anwendung der Stromschiene ist eine solche in der Tragschiene zur Schnappbefestigung von Geräten gemäß DIN EN 50022.

### Liste der Bezugszeichen

- 1: Stromschiene
- 2: Kunststoffprofil
- 3: Ausnehmungen
- 4: Vertiefungen
- 5, 6, 7, 8, 9: Stromleiter
- 10, 10′: Stege
- 11: Durchgangsloch
- 12: Noppen
- 13,13′: Enden der Stromschiene
- 14, 14′, 15: Stege
- 16, 17, 18, 19: Ausnehmungen
- 20, 20′: Nuten
- 21: Steg
- 22, 22′, 23, 23′: Abschrägungen
- 24,24′: Löcher
- 25,27,28: Stege
- 26,29: Ausnehmungen
- 30: Längsachse
- 31: Sicken
- 32: Verbindungsstück
- 33, 34, 35, 35′: Stege
- 36: Kanal
- 37,38: Ausnehmungen
- 39,39′,40,40′: Vorsprünge
- 41,42,43,44,45: U-Schienen
- 46: Tragschiene
- 47: Gerät
- 48: Sockel
- 49,50,51,52,53: Kontaktzungen
- 54, 54′: Löcher
- 55, 55′: Ränder der Hutschiene
- 56, 56′: Schnappeinrichtungen
- 57: Ausnehmung innerhalb der Hutschiene
- 58: Führungs- oder Codierstift

## Patentansprüche

1. Stromschiene (1) zum elektrischen Kontaktieren von Geräten (47), insbesondere Niederspannungs-Schaltgeräte, bestehend aus einem flächiglänglichen elektrisch-isolierenden Kunststoffprofil (2), in welchem in Längsrichtung elektrisch leitende Stromleiter (5,6,7,8,9) eingebettet sind, wobei die Geräte (47) elektrische Kontaktglieder (49,50,51,52,53) aufweisen, die beim Aufsetzen auf die Stromschiene (1) mit den Stromleitern (5,6,7,8,9) kontaktieren,
dadurch gekennzeichnet,
daß die Stromleiter (5,6,7,8,9) starr und vom Kunststoffmaterial vollständig umschlossen in das Kunststoffprofil (2) eingebettet sind, welches über seine Breite innerhalb seiner Oberseite in Abständen zueinander quer zur Längsachse (30) der Stromschiene (1) und den Stromleitern (5,6,7,8,9) verlaufende nutförmige Ausnehmungen (3) besitzt, die über die Breite der Ausnehmung (3) jeweils die Stromleiter freilegen, die einen runden oder rechteckigen Querschnitt aufweisen.

2. Stromschiene nach Anspruch 1, dadurch gekennzeichnet,
daß fünf Stromleiter (5,6,7,8,9) innerhalb des Kunststoffprofils (2) inkorpiert sind, von denen drei Leiter (7,8,9), die vorzugsweise Signalleiter sind, auf der einen Hälfte und zwei Leiter (5,6), die vorzugsweise der Stromversorgung der Geräte (47) dienen, auf der anderen Hälfte des Kunststoffprofils (2) angeordnet sind.

3. Stromschiene nach Anspruch 1 oder 2, dadurch gekennzeichnet,
daß die nutförmigen Ausnehmungen (3) in äquidistanten Abständen und/oder gruppenweise innerhalb der Oberseite des Kunststoffprofils (2) angeordnet sind.

4. Stromschiene nach Anspruch 1 oder 3, dadurch gekennzeichnet,
daß das Kunststoffprofil (2) zwischen jeweils zwei benachbarten nutförmigen Ausnehmungen (3) flächige Vertiefungen (4) besitzt unter Belassung von über die Vertiefungen (4) ragenden Stegen (10,10′), die die nutförmige Ausnehmung (3) in ihrer Breite begrenzen.

5. Stromschiene nach Anspruch 4, dadurch gekennzeichnet,
daß die die nutförmigen Ausnehmungen (3) begrenzenden Stege (10,10′) längs zueinander geneigte Abschrägungen (23,23′) aufweisen.

6. Stromschiene nach einem der vorherigen Ansprüche,
dadurch gekennzeichnet,
daß die Stromleiter (5,6,7,8,9) bei rechteckigem Querschnitt abgerundete Ecken aufweisen und querschnittsmäßig aufrechtstehend innerhalb des Kunststoffprofils (2) angeordnet sind.

7. Stromschiene nach Anspruch 6, dadurch gekennzeichnet,
daß der Stromleiter (5,6,7,8,9) in Abständen voneinander angeordnete, aus der Längsachse herausgebogene Sicken (31) aufweist, die in der Ebene des Kunststoffprofils (2) sich erstrecken und sich zwischen je zwei nutförmigen Ausnehmungen (3) befinden.

8. Stromschiene nach Anspruch 1, dadurch gekennzeichnet,
daß in den Endbereichen (13,13′) derselben die Enden der Stromleiter (5,6,7,8,9) freigelegt sind, wobei zwischen benachbarten Enden der Stromleiter (5,6,7,8,9) Stege (14,14′,14˝,15,21,25,27,28) des Kunststoffprofils (2) verbleiben unter Ausbildung von nach oben und zu den stirnseitigen Enden (13,13′) des Kunststoffprofils (2) hin offenen Ausnehmungen (16,17,17′,18,19,26,29).

9. Stromschiene nach Anspruch 8, dadurch gekennzeichnet,
daß endständig zwischen den Stegen ein Mittelsteg (21) vorhanden ist, der zur Längsachse (30) des Kunststoffprofils (2) symmetrisch verläuft und zu den genannten Stegen (14˝,25) hin die beiden Ausnehmungen (18,19) begrenzt, in die zur endseitigen Verbindung zweier Stromschienen (1) ein Verbindungsstück (32) aufsetzbar ist, das im Bereich der Ausnehmungen (18,19) kongruent geformte Stege (35,35′) zum Eingriff in die Ausnehmungen (18,19) aufweist.

10. Stromschiene nach Anspruch 9, dadurch gekennzeichnet,
daß das Verbindungsstück (32) Kontaktglieder (41,42,43,44,45) aufweist, die im Bereich der Enden der Stromleiter (5,6,7,8,9) kongruent zu denselben angeordnet sind und die beim Aufstecken des Verbindungsstücks (32) auf zwei benachbarte Enden zweier Stromschienen (2) mit den Enden der Stromleiter (5,6,7,8,9) einzeln kontaktieren.

11. Stromschiene nach Anspruch 10, dadurch gekennzeichnet,
daß die Kontaktglieder des Verbindungsstückes (32) längliche, in Richtung der Stromleiter (5,6,7,8,9) U-förmig geöffnete Schienen (41,42,43,44,45) sind, deren Schenkel beim Aufdrücken des Verbindungsstückes (32) auf die zwei sich gegenüberstehenden Enden zweier Stromschienen (2) die jeweiligen Enden zu kontaktieren imstande sind.

12. Stromschiene nach Anspruch 9, dadurch gekennzeichnet,
daß die den Mittelsteg (21) begrenzenden Ausnehmungen (18,19) an den Endbereichen (13,13′) der Stromschiene (1) Nuten (20,20′) aufweisen, in die an den Stegen (35,35′) des Verbindungsstücks (32) angeordnete Vorsprünge (39,39′,40,40′) eingreifen.

13. Stromschiene, unter Verwendung von Geräten (47), die Schnappeinrichtungen (56,56′) aufweisen, mit denen die Geräte (47) unter gleichzeitiger Kontaktierung ihrer Kontaktglieder (49,50,51,52,53) mit den Stromleitern (5,6,7, 8,9) der Stromschiene (1) auf eine Hutschiene (46) aufschnappbar sind, nach Anspruch 1, dadurch gekennzeichnet,
daß die Stromschiene höchstens die Breite und Tiefe der Längsaussparung einer profilierten Hutschiene (46) mit längs verlaufender Vertiefung (57) und mit längs verlaufenden erhöhten Rändern (55,55′) aufweist, wobei in die Vertiefung (57) der Hutschiene (46) die Stromschiene (1) eingesetzt ist dergestalt, daß die nach oben gewandte Oberfläche der Stromschiene (1) bündig oder unterhalb der Ränder (55,55′) der Hutschiene (46) angeordnet ist.

## Claims

1. Contact rail (1) for the electrical connection of devices (47), especially low-voltage switching devices, consisting of a flat-elongated electrically insulating plastic profile (2) in which electrically conductive conductors (5, 6, 7, 8, 9) are embedded in the lengthwise direction, whereby the devices (47) have electrical contact elements (49, 50, 51, 52, 53) which make contact with the conductors (5, 6, 7, 8, 9) when they touch the contact rail (1),
characterized in that
the conductors (5, 6, 7, 8, 9) are embedded in the plastic profile (2) so as to be rigidly and completely surrounded by the plastic material, whereby the plastic profile (2) has groove-shaped recesses (3) over its width inside its top at intervals from each other crosswise to the longitudinal axis (30) of the contact rail (1) and of the conductors (5, 6, 7, 8, 9) and, over the width of the recess (3), these recesses (3) each expose the conductors which have a round or rectangular cross section.

2. Contact rail according to Claim 1, characterized in that
five conductors (5, 6, 7, 8, 9) are incorporated inside the plastic profile (2) and three of these conductors (7, 8, 9), which are preferably signal conductors, are positioned on one half of the plastic profile (2) while two conductors (5, 6), which preferably serve to supply current to the devices (47), are positioned on the other half of the plastic profile (2).

3. Contact rail according to Claim 1 or 2, characterized in that
the groove-shaped recesses (3) are arranged at equidistant intervals and/or in groups inside the top of the plastic profile (2).

4. Contact rail according to Claim 1 or 3, characterized in that
the plastic profile (2) has flat indentations (4) between each pair of adjacent groove-shaped recesses (3), leaving webs (10, 10′) which extend over the indentations (4) and which delimit the width of the groove-shaped recess (3).

5. Contact rail according to Claim 4, characterized in that
the webs (10, 10′) which delimit the groove-shaped recesses (3) have bevels (23, 23′) slanted lengthwise with respect to each other.

6. Contact rail according to one of the preceding claims,
characterized in that
the conductors (5, 6, 7, 8, 9) with a rectangular cross section have rounded corners and are arranged with their cross sections upright inside the plastic profile (2).

7. Contact rail according to Claim 6, characterized in that
the conductor (5, 6, 7, 8, 9) has crimped sections (31) which are bent out of the lengthwise axis and arranged at intervals from each other and which extend into the plane of the plastic profile (2) and which are located between two groove-shaped recesses (3).

8. Contact rail according to Claim 1, characterized in that
in the end areas (13, 13′) of said rail, the ends of the conductors (5, 6, 7, 8, 9) are exposed, whereby webs (14, 14′, 14˝, 15, 21, 25, 27, 28) of the plastic profile (2) remain between adjacent ends of the conductors (5, 6, 7, 8, 9), thus forming recesses (16, 17, 17′, 18, 19, 26, 29) which are open towards the top and to the face ends (13, 13′) of the plastic profile (2).

9. Contact rail according to Claim 8, characterized in that
at the ends, between the webs, there is a middle web (21) which runs symmetrically to the longitudinal axis (30) of the plastic profile (2) and which, towards the mentioned webs (14˝, 25), delimits the two recesses (18, 19) into which for purposes of connecting the ends of two contact rails (1) a connection piece (32) can be placed which has congruently shaped webs (35, 35′) in the area of the recesses (18, 19) to engage into the recesses (18, 19).

10. Contact rail according to Claim 9, characterized in that
the connection piece (32) has contact elements (41, 42, 43, 44, 45) which are located in the area of the ends of the conductors (5, 6, 7, 8, 9) and arranged congruent to said conductors, and which make contact individually with the ends of the conductors (5, 6, 7, 8, 9) when the connection piece (32) is placed onto two adjacent ends of two contact rails (2).

11. Contact rail according to Claim 10, characterized in that
the contact elements of the connection piece (32) are elongated rails (41, 42, 43, 44, 45) that are opened in a U-shape in the direction of the conductors (5, 6, 7, 8, 9) and, when the connection piece (32) is pressed onto the limbs of these rails, they are capable of making contact with the individual ends on the opposite ends of two contact rails (2).

12. Contact rail according to Claim 9, characterized in that,
at the end areas (13, 13′) of the contact rail (1), the recesses (18, 19) adjacent to the middle web (21) have grooves (20, 20′) into which projections (39, 39′, 40, 40′) located on the webs (35, 35′) of the connection piece (32) engage.

13. Contact rail using devices (47) having snap-action mechanisms (56, 56′) with which the devices (47) can be snapped onto a top-hat rail (46) while simultaneously contacting their contact elements (49, 50, 51, 52, 53) with the conductors (5, 6, 7, 8, 9) of the contact rail (1), according to Claim 1, characterized in that
the contact rail has maximally the width and depth of the lengthwise hollow of a profiled top-hat rail (46) with a lengthwise indentation (57) and with raised edges (55, 55′) running lengthwise, whereby the contact rail (1) is inserted into the indentation (57) of the top-hat rail (46) in such a way that the surface of the contact rail (1) which faces upwards is arranged flush or below the edges (55, 55′) of the top-hat rail (46).

## Revendications

1. Barre conductrice (1) pour le contact électrique d'appareils (47), en particulier d'appareils de connexion à basse tension, consistant en un profilé en matière plastique (2) isolant électriquement de forme plane et oblongue, dans lequel des conducteurs de courant électriques (5,6,7,8,9) sont incorporés dans le sens de la longueur, les appareils (47) présentant des éléments de contact (49,50,51,52,53) qui, lorsqu'ils sont enfichés sur la barre conductrice (1), établissent le contact avec les conducteurs (5,6,7,8,9),
caractérisée en ce que
les conducteurs (5,6,7,8,9) sont incorporés de façon fixe dans le profilé en matière plastique (2) et entièrement enveloppés par celui-ci, qui, sur toute la largeur de sa surface supérieure possède des évidements (3) en forme de rainures disposés à des intervalles les uns des autres transversalement à l'axe longitudinal (30) de la barre conductrice (1) et des conducteurs (5,6,7,8,9) et qui, sur la largeur des évidements (3), mettent à nu les conducteurs qui présentent une section circulaire ou rectangulaire.

2. Barre conductrice suivant la revendication 1, caractérisée en ce que cinq conducteurs (5,6,7,8,9) sont incorporés dans le profilé en matière plastique (2) dont trois conducteurs (7,8,9), de préférence des conducteurs de signaux, sont disposés sur l'une moitié et deux conducteurs (5,6) servant de préférence à l'alimentation des appareils (47) en courant, sont disposés sur l'autre moitié du profilé en matière plastique (2).

3. Barre conductrice suivant la revendication 1 ou 2, caractérisée en ce que les évidements (3) en forme de rainures sont disposés à des intervalles équidistants et/ou par groupes sur la surface supérieure du profilé en matière plastique (2).

4. Barre conductrice suivant la revendication 1 ou 3, caractérisée en ce que le profilé en matière plastique (2) présente dans les intervalles entre deux évidements voisins en forme de rainures (3) des creux aplanis (4) en laissant des barrettes en saillie (10,10′) qui dépassent des creux (4) et délimitent les évidements (3) en forme de rainures sur toute leur largeur.

5. Barre conductrice suivant la revendication 4, caractérisée en ce que les barrettes (10,10′) délimitant les évidements en forme de rainures (3) présentent des inclinaisons (23,23′) qui s'étendent dans le sens de la longueur et sont orientées l'une vers l'autre.

6. Barre conductrice suivant l'une quelconque des revendications précédentes, caractérisée en ce que les conducteurs (5,6,7,8,9) de section rectangulaire ont des angles arrondis et se tiennent debout dans le profilé en matière plastique (2) par rapport à leur section.

7. Barre conductrice suivant la revendication 6, caractérisée en ce que le conducteur (5,6,7,8,9) présente des moulures (31) disposées les unes des autres à des intervalles et cintrées à partir de l'axe longitudinal qui s'étendent dans le plan du profilé en matière plastique (2) et se trouvent respectivement entre deux évidements en forme de rainures (3).

8. Barre conductrice suivant la revendication 1, caractérisée en ce que, en ses extrémités (13,13′), les extrémités des conducteurs (5,6,7,8,9) sont mises à nu et que le profilé en matière plastique (2) forme des barrettes (14, 14′,14˝,15,21,25,27,28) entre les extrémités de conducteurs adjacents (5,6,7,8,9) ainsi que des évidements (16, 17,17′,18,19,26,29) ouverts vers le haut et vers les extrémités frontales (13,13′) du profilé en matière plastique.

9. Barre conductrice suivant la revendication 8, caractérisée en ce qu'une barrette centrale (21) est prévue entre les barrettes qui s'étend symétriquement par rapport à l'axe longitudinal (30) du profilé en matière plastique (2) et délimite les deux évidements (18,19) vers lesdites barrettes (14˝,25), une pièce de raccord (32) présentant des barrettes (35,35′) qui coïncident avec les évidements (18,19) pouvant être enfichée dans ces derniers pour le raccordement frontal de deux barres conductrices (1).

10. Barre conductrice suivant la revendication 9, caractérisée en ce que la pièce de raccord (32) présente des éléments de contact (41,42,43,44,45) qui, dans la zone des extrémités des conducteurs (5,6,7,8,9) sont disposés de façon à coïncider avec celles-ci et dont chacun, lorsque la pièce de raccord (32) est enfichée sur les extrémités opposées de deux barres conductrices (2), établit le contact avec l'extrémité correspondante des conducteurs (5,6,7,8,9).

11. Barre conductrice suivant la revendication 10, caractérisée en ce que les éléments de contact de la pièce de raccord (32) sont des rails oblongs (41,42,43,44,45) s'ouvrant en forme de U vers les conducteurs (5,6,7,8,9) et dont les branches sont en mesure d'établir le contact avec les extrémités correspondantes lorsque la pièce de raccord (32) est enfichée dans les extrémités opposées de deux barres conductrices (2).

12. Barre conductrice suivant la revendication 9, caractérisée en ce que, aux extrémités (13,13′) de la barre conductrice (1), les évidements (18,19) délimitant la barrette centrale (21) présentent des rainures (20,20′), dans lesquelles s'emboîtent les saillies (39,39′,40,40′) disposées sur les barrettes (35,35′) de la pièce de raccord (32).

13. Barre conductrice avec l'utilisation d'appareils (47) présentant des dispositifs encliquetables (56,56′) permettant de fixer les appareils (47) sur un profilé an calotte ((46), en établissant en même temps le contact électrique entre les éléments de contact (49,50,51,52,53) et les conducteurs (5,6,7,8,9) de la barre conductrice (1), suivant la revendication 1, caractérisée en ce que la barre conductrice présente tout au plus la largeur et la profondeur de l'évidement longitudinal d'un profilé en calotte (46) dont le creux (57) et les bords surélevés (55,55′) s'étendent dans le sens de la longueur, la barre conductrice (1) étant logée dans le creux (57) du profilé en calotte (46) de façon à ce que la surface dirigée vers le haut de la barre conductrice (1) effleure les bords (55,55′) ou soit disposée juste en dessous du profilé chapeau (46).
